# EUROPÄISCHE PATENTSCHRIFT

(11) **EP 0 269 560 B1**
(45) Veröffentlichungstag und Bekanntmachung des Hinweises auf die Patenterteilung: **18.04.1990**
(21) Anmeldenummer: 87810521.2
(22) Anmeldetag: 14.09.1987
(51) Int. Cl.: F41A 9/00

(54) **Beschleunigungseinrichtung für eine Ladevorrichtung eines Geschützes**
Acceleration equipment for the loading device of a gun
Installation d'accélération pour le chargement d'un canon

(30) Priorität: 20.11.1986 CH 4648/86
(43) Veröffentlichungstag der Anmeldung: 01.06.1988
(73) Patentinhaber: SIG Schweizerische Industrie-Gesellschaft, 8212 Neuhausen am Rheinfall (CH)
(72) Erfinder: Wipf, Rolf, D-7893 Jestetten 2 (DE)
(74) Vertreter: White, William

(56) Entgegenhaltungen:
- DE-B- 1 428 651
- US-A- 4 291 611

## Beschreibung

Eine Beschleunigungseinrichtung gemäß Oberbegriff des Anspruchs 1 von der Feldhaubitze FH77B von Bofors bekannt. Bei dieser bekannten Ausführung wird das Geschoss auf einer Schale bei geöffnetem Verschluss teilweise ins Rohr eingeschwenkt und anschliessend durch die Beschleunigungseinrichtung ins Rohr eingeschoben. Die Beschleunigungseinrichtung umfasst einen auf einer fest montierten, durchgehenden Kolbenstange verschiebbaren Hydraulikzylinder, der um die Zylinderachse schwenkbar ist und an einem Arm eine Wanne für das Einfüllen der Ladung trägt. Beim Vorwärtshub des Zylinders wird das Geschoss durch das vordere Ende der Wanne ins Rohr gerammt. Diese bekannte Beschleunigungseinrichtung erfordert hinter dem Rohrende relativ viel Raum in Rohrachsrichtung. Das hintere Rohrende muss deshalb relativ hoch ab Boden angeordnet werden, um auch grosse Elevationen zu ermöglichen. Dies ist sowohl für die Standfestigkeit des Geschützes, als auch für die Tarnung und Panzerung nachteilig.

Eine Vorrichtung zum automatischen Laden eines Geschützes ist aus der US-A 4 291 611 bekannt. Bei dieser Vorrichtung wird allerdings nicht ein Geschoss allein ins Geschützrohr eingeführt, sondern patronierte Munition ins Patronenlager des Rohres. Zum Einführen der Patrone dient ein Zylinderaggregat mit einer bloss einseitig aus dem Zylinder ragenden Kolbenstange. Mit der Kolbenstange ist ein Arbeitskolben starr verbunden. Die kolbenseitige Zylinderkammer ist mit komprimiertem Stickstoff gefüllt, so dass das Zylinderaggregat als Gasdruckfeder wirkt. Die Kolbenstange wird in der gespannten, eingefahrenen Stellung durch eine mechanisch lösbare Klinke gehalten. Nach dem Lösen der Klinke schiebt der Gasdruck den Arbeitskolben und damit die Kolbenstange nach vom. Das Stirnende der Kolbenstange schiebt dabei die Patrone ins Patronenlager. Zum Spannen der Gasdruckfeder ist ein stangenseitiger Anschluss des Zylinderaggregates mit einem Hydraulik-Pumpzylinder verbunden, welcher durch den Rohrrücklauf betätigt wird. Da sich beim Vorwärtshub der Kolben des Pumpzylinders nicht gleichzeitig mit dem Arbeitskolben des Zylinderaggregates bewegt, ist auf der Kolbenstange ein ringförmiger, hinten durch eine zweite Gasdruckfeder mit geringerem Druck beaufschlagter Hilfskolben verschiebbar. Der Hilfskolben ist nach hinten bis zum Anschlag an den Arbeitskolben verschiebbar. Nach vom wird seine Verschiebung durch ein im Gehäuse abgestütztes Tellerfederpaket beschränkt, welches als elastischer Anschlag beim Arbeitshub des Arbeitskolbens mit der Kolbenstange wirkt.

Auch diese Vorrichtung benötigt in der axialen Verlängerung des Geschützrohres viel Raum, was zu denselben Nachteilen führt, die oben erwähnt wurden.

Eine weitere Vorrichtung zum Laden von Patronen in ein Patronenlager eines Geschützrohres ist aus der DE-B 1 428 651 bekannt. Bei dieser Vorrichtung wird ein Ladestück durch ein doppelt wirkendes Hydraulik-Zylinderaggregat betätigt. Die Stangenseite des Zylinderaggregates ist ständig mit Speisedruck beaufschlagt, während der kolbenseitige Anschluss über ein Ventil entweder mit dem Speisedruck oder mit einem Rücklauf verbunden ist. Dieser Vorschlag baut kürzer, weil das Zylinderaggregat heben dem Ladestock angeordnet ist. Allerdings wird damit die Kolbenstange beim Ladevorgang auf Druck und Biegung beansprucht. Für kleine Beschleunigungen, wie sie zum Einschieben von Patronen ins Patronenlager erforderlich sind, ist dies kein wesentlicher Nachteil. Bei grossen Massenträgheitskräften kann jedoch diese Anordnung zu Störungen führen.

Der vorliegenden Erfindung liegt die Aufgabe zugrunde, eine Beschleunigungseinrichtung für eine Ladevorrichtung eines Geschützes zur Einführung eines Geschosses in das Geschützrohr derart auszubilden, dass sie hinter dem Rohrende wenig Raum beansprucht und störungsfrei hohe Massenträgheitskräfte überwinden kann. Diese Aufgabe wird durch die Merkmale des kennzeichnenden Teiles des Anspruches 1 gelöst.

Durch die erfindungsgemässe Lösung wird die Kolbenstange beim Arbeitshub des Zylinderaggregates auf Zug beansprucht, so dass ein Verklemmen oder gar Knicken der Kolbenstange auch in der vollständig ausgefahrenen Stellung völlig vermieden wird. Indem der Kolben gegenüber der Kolbenstange begrenzt verschiebbar ist, wird eine hydraulische Endlagendämpfung für die Kolbenstange ermöglicht, trotzdem die Kolbenseite des Zylinders mit der Atmosphäre verbunden ist. Ausserdem kann dadurch die Bremsenergie rekuperiert werden, indem das beim Bremsen verdrängte Oel in einen Speicher eingeleitet werden kann.

Nachfolgend wird ein Ausführungsbeispiel der Erfindung anhand beiliegender Zeichnung erläutert. Darin zeigt:
Fig. 1 eine Ladevorrichtung mit einer Beschleunigungseinrichtung, und
Fig. 2 eine Beschleunigungseinrichtung.

In Fig. 1 ist schematisch das hintere Ende eines Geschützrohres 50 und eine Ladevorrichtung 51 dargestellt. Im Rohr 50 ist hinten eine Kammer 54 für die Ladung und davor der Lauf 52 des Rohres angeordnet. Hinter dem Rohr ist ein zu ladendes Geschoss 56 auf einen Schlitten 58 aufgelegt. Der Schlitten 58 ist mittels Rollen 62 auf einer Führung 64 geführt. Ueber einen Arm 60 wird der Schlitten 58 durch ein unterhalb des Schlittens angeordnetes Hydraulikzylinderaggregat 2 bewegt, bei welchem die Kolbenstange 8 bloss einseitig aus dem Zylinder 4 ragt. Durch diese Anordnung entspricht die Baulänge der Ladevorrichtung 51 etwa der Geschosslänge.

Zum Einführen des Geschosses 56 in das Rohr 50 wird der Schlitten 58 durch das Aggregat 2 über die relativ kurze Distanz dᵢ stark beschleunigt. Anschliessend fliegt das Geschoss 56 über die Distanz d₂ im freien Flug und bleibt schliesslich im Lauf 52 des Rohres stecken. Zur Beschleunigung sind grosse Kräfte erforderlich. Um dabei die Knickgefahr der Kolbenstange 8 zu vermeiden, ist diese während der Beschleunigungsphase auf Zug beansprucht.

Fig. 2 zeigt das Zylinderaggregat 4 mit der zugehörigen Steuereinrichtung. Am Boden 9 des Zylinders 4 ist ein koaxiales Rohr 10 befestigt, auf welchem der als Ringkolben ausgebildete Kolben 6 abdichtend geführt ist. Der Innenraum 11 des Rohres 10 kommuniziert mit einem Anschluss 12 für Druckflüssigkeit. Der Kolben 6 ist gegenüber der Kolbenstange 8 zwischen zwei Anschlägen 13, 14 axial verschiebbar. Dazu ist mit der Kolbenstange 8 ein Flansch 16 verbunden. Der Flansch 16 benachbart dem Ende der Stange 8 gleitet mit Spiel in einer zylindrischen Bohrung 17 des Kolbens 6. Vor dem Anschlagen des Flansches 16 an den Anschlag 13 dringt ein zylindrischer Ansatz 18 der Kolbenstange 8 mit geringem Spiel in eine Bohrung 19 des Kolbens 6.

Die Kolbenstange 8 hat am freien Ende ein Gelenk 61 zum Anschluss an den Arm 60. Um sehr geringe Abmessung im Durchmesser zu erhalten, hat sie eine Bohrung 22, deren Durchmesser grösser ist als der Aussendurchmesser des Rohres 10. Benachbart dem freien Ende ist in der Kolbenstange 8 mittels eines Stiftes 23 ein ins Rohr 10 ragender koaxialer Plungerkolben 24 befestigt Der Zylinderraum 21 kommuniziert mit einem stangenseitigen Anschluss 25 des Zylinders 4.

Für etwas grössere Abmessungen kann die Bohrung 22 der Kolbenstange 8 mit geringem Spiel zum Rohr 10 ausgeführt werden. Der Plungerkolben 24 und der Stift 23 entfallen bei dieser Ausführung. Eine Dichtung am vorderen Ende in der Bohrung 22 der Kolbenstange 8, die auf dem Rohr 10 läuft, dichtet diese Zylinderpartie. Mit der Kolbenstange 8 ist ein Nocken 26 verbunden, der einen Endschalter 27 betätigt. Der Endschalter 27 ist mit dem Reset-Eingang R eines Flipp-Flopps 28 verbunden.

Der kolbenseitige Zylinderraum 29 ist über einen Anschluss 30 und ein Luftfilter 31 mit der Atmosphäre verbunden. Am Zylinderboden 9 liegt ein Tellerfederpaket 32 an. Dieses ist mit einem Sprengring 33 in seiner Lage gehalten und dient zum Abbremsen des Kolbens 6 in seiner eingefahrenen Endlage.

Der Anschluss 25 ist über eine kurze Leitung 35 grossen Durchmessers und ein pilotgesteuertes Rückschlagventil 36 mit einem Hochdruck-Speicher 37 verbunden. Das Ventil 36 hat eine einstellbare mechanische Oeffnungshubbegrenzung 38 und wird über ein Solenoidventil 39 angesteuert, das seinerseits durch den Flipp-Flopp 28 betätigt wird. Der Speicher 37 ist über eine Speiseleitung 40 und ein weiteres Solenoidventil 41 mit einer Druckölquelle P verbunden. Das Ventil 41 verbindet in seiner anderen Schaltstellung die Druckölquelle P über eine Leitung 42 mit dem Anschluss 12. Die Leitungen 40 und 42 sind über ein Rückschlagventil 43 miteinander verbunden. Von der Leitung 35 führt eine Zweigleitung 44 über ein weiteres Solenoidventil 45 zu einem Rücklauf R.

Im Betrieb arbeitet die beschriebene Beschleunigungsvorrichtung wie folgt: In der dargestellten Ausgangsstellung ist der Kolben 6 an seinem rechten Anschlag und der Flansch 16 liegt am Anschlag 14 an. Die Kolbenstange 8 ist also voll ausgefahren. Zum Beschleunigen des Geschosses 56 wird das Ventil 39 durch einen Impuls auf den Set-Eingang S des Flipp-Flopps 28 umgeschaltet, so dass der Pilotdruck das Ventil 36 bis zu dem mit der Hubbegrenzung 38 entsprechend dem Geschossgewicht und/oder der Rohrelevation eingestellten Wert öffnet. Damit entlädt sich der Inhalt des Speichers 37 in den Zylinderraum 21. Der Kolben 6 wird nach links be schleunigt und zieht über den Anschlag 14 und den Flansch 16 die Kolbenstange 8 mit, so dass der Schlitten 58 beschleunigt wird. Das vom Plungerkolben 24 im Raum 11 verdrängte Oel wird über das Rückschlagventil 43 in den Speicher 37 zurückgeführt.

Der Kolben 6 wird am Hubende durch die Tellerfedern 32 gebremst. Da er eine relativ geringe Masse hat, kann sein Bremsweg kurz bemessen werden. Sobald die Kolbenstange 8 die Lage erreicht hat, bei der der Kolben 6 auf die Tellerfedern 32 auftrifft, wird das Solenoidventil 39 geschaltet, da kurz vorher der Endschalter 27 durch den Nocken 26 betätigt wurde. Damit schliesst das Ventil 36, und aus dem Speicher 37 fliesst kein Oel mehr in den Zylinder.

Durch die Trägheit des Schlittens 58 verschiebt sich die Kolbenstange 8 trotzdem weiter nach links. Das dadurch verdrängte Oelvolumen wird durch den Anschluss 25 in den Speicher 37 zurückgefördert. Der Druck des zurückströmenden Oeles muss etwas höher sein als der Druck im Speicher, um das Ventil 36 aufstossen zu können. Damit wirkt also der Speicherdruck als Bremsdruck auf der Differenzfläche von Kolbenstange 8 und Kolben 24.

Damit beim Einrichtbetrieb oder bei Fehlmanipulationen die Kolbenstange 8 nicht ungebremst auf Anschlag 13 fahren kann, ist eine Endlagendämpfung vorgesehen. Sobald der Ansatz 18 in die Bohrung 19 eindringt, entweicht das durch die Kolbenstange 8 verdrängte Oel nur noch über den Drosselspalt zwischen Bohrung 19 und Ansatz 18.

Zur Rückführung der Kolbenstange 8 in die Ausgangslage wird das Ventil 45 geöffnet und das Ventil 41 umgeschaltet. Der Plungerkolben 24 schiebt nun die Kolbenstange 8 nach rechts. Sobald die dargestellte Grundstellung erreicht ist, wird das Ventil 45 abgeschaltet und das Ventil 41 in die dargestellte Grundstellung zurückgeschaltet, in welcher es über die Leitung 40 den Speicher 37 auflädt.

Indem der Kolben 6 gegenüber der Kolbenstange 8 verschiebbar ist, wird eine hydraulische Endlagendämpfung für die Kolbenstange ermöglicht, trotzdem die Kolbenseite des Zylinders 4 mit der Atmosphäre verbunden ist. Ausserdem kann dadurch die Bremsenergie rekuperiert werden, indem das beim Bremsen verdrängte Oel in den Speicher eingeleitet werden kann.

## Patentansprüche

1. Beschleunigungseinrichtung für eine Ladevorrichtung eines Geschützes zur Einführung eines Geschosses (56) in das Geschützrohr (50), mit einem Hydraulik-Zylinderaggregat (2) umfassend (6) und eine Kolbenstange (8), dadurch gekennzeichnet, daß die Kolbenstange (8) bloss einseitig aus dem Zylinder (4) ragt, der stangenseitig einen ersten Anschluss (25) für Druckflüssigkeit aufweist, wobei die Kolbenstange (8) in einer zylindrischen Bohrung (17) des Arbeitskolbens (6) relativ zum Kolben beidseitig begrenzt axial verschiebbar ist, und wobei der kolbenseitige zweite Anschluss (30) des Zylinders (4) mit der Atmosphäre verbunden ist.

2. Einrichtung nach Anspruch 1, wobei ein federnder Anschlag (32) zwischen dem Kolben (6) und dem Zylinderboden (9) angeordnet ist.

3. Einrichtung nach Anspruch 2, wobei der fedemde Anschlag Tellerfedern (32) umfasst.

4. Einrichtung nach einem der Ansprüche 1 bis 3, wobei der Kolben (6) als Ringkolben ausgebildet und auf einem am Zylinderboden (9) befestigten koaxialen Rohr (10) dichtend geführt ist, und wobei ein dritter, mit dem Innenraum (11) des Rohres (10) verbundener Anschluss (12) mit Druckflüssigkeit (P) beaufschlagbar ist.

5. Einrichtung nach Anspruch 4, wobei im Rohr (10) ein mit der Kolbenstange (8) verbundener koaxialer Plungerkolben (24) geführt ist.

6. Einrichtung nach Anspruch 4, wobei die Kolbenstange 8 dichtend auf dem Rohr (10) geführt ist.

7. Einrichtung nach einem der Ansprüche 1 bis 6, wobei der erste Anschluss (25) über ein Schaltventil (36) mit einem Hochdruckspeicher (37) verbunden ist.

8. Einrichtung nach Anspruch 7, wobei das Schaltventil (36) eine einstellbare Oeffnungsbegrenzung (38) hat.

9. Einrichtung nach Anspruch 7 oder 8, wobei das Ventil (36) abhängig von der Lage der Kolbenstange (8) gesteuert ist.

10. Einrichtung nach Anspruch 9, wobei die Steuerung elektro-hydraulisch erfolgt.

## Claims

1. Acceleration mechanism for a loading device of a gun for inserting a bullet (56) in the gun barrel (50), with a hydraulic cylinder unit (2) comprising a cylinder (4), a piston (6) and a piston rod (8), characterised in that the piston rod (8) only projects out of the cylinder (4) on one side, which cylinder comprises a first connection (25) for hydraulic fluid on the rod side, the piston rod (8) being axially displaceable in a cylindrical bore (17) of the working piston (6) relative to the piston between stops at both ends, and the second connection (30), on the piston side, of the cylinder (4) communicating with the atmosphere.

2. Mechanism according to claim 1, in which a spring stop (32) is arranged between the piston (6) and the cylinder bottom (9).

3. Mechanism according to claim 2, in which the spring stop comprises cup springs (32).

4. Mechanism according to one of claims 1 to 3, in which the piston (6) is formed as an annular piston and is guided in a sealing manner on a coaxial tube (10), which is secured to the cylinder bottom (9), and in which the interior (11) of the tube (10), can admit hydraulic fluid (P).

5. Mechanism according to claim 4, in which a coaxial plunger piston (24), which is connected to the piston rod (8), is guided in the tube (10).

6. Mechanism according to claim 4, in which the piston rod (8) is guided in a sealing manner on the tube (10).

7. Mechanism according to one of claims 1 to 6, in which the first connection (25) communicates with a high-pressure store (37) via a control valve (36).

8. Mechanism according to claim 7, in which the control valve (36) has an adjustable opening stop (38).

9. Mechanism according to claim 7 or 8, in which the valve (36) is controlled in accordance with the position of the piston rod (8).

10. Mechanism according to claim 9, in which the control system is an electrohydraulic one.

## Revendications

1. Dispositif d'accélération pour un dispositif de chargement d'un canon pour l'introduction d'un projectile (56) dans le tube (50) du canon, comportant un ensemble de cylindre hydraulique (2) comprenant un cylindre (4), un piston (6) et une tige de piston (8), caractérisé en ce que la tige de piston (8) sort seulement d'un côté du cylindre (4), qui comporte du côté de la tige un premier raccord (25) pour du liquide sous pression, la tige de piston (8) pouvant se déplacer avec limitation axiale des deux côtés par rapport au piston dans un alésage cylindrique (17) du piston actif (6), et le second raccord (30), situé du côté piston, du cylindre (4) étant relié à l'atmosphère.

2. Dispositif selon la revendication 1, dans lequel une butée élastique (32) est placée entre le piston (6) et le fond (9) du cylindre.

3. Dispositif selon la revendication 2, dans lequel la butée élastique comprend des ressorts Belleville (32).

4. Dispositif selon l'une des revendications 1 à 3, dans lequel le piston (6) est réalisé sous forme d'un piston annulaire et est guidé de façon étanche sur un tube (10) coaxial fixé au fond (9) du cylindre, et dans lequel un troisième raccord (12) relié à l'intérieur (11) du tube (10) peut recevoir du liquide sous pression (P).

5. Dispositif selon la revendication 4, dans lequel un piston plongeur coaxial (24) relié à la tige de piston (8) est guidé dans le tube (10).

6. Dispositif selon la revendication 4, dans lequel la tige de piston (8) est guidée de façon étanche sur le tube (10).

7. Dispositif selon l'une des revendications 1 à 6, dans lequel le premier raccord (25) est relié à un accumulateur de haute pression (37) par l'intermédiaire d'une soupape de commutation (36).

8. Dispositif selon la revendication 7, dans lequel la soupape de commutation (36) comporte une limitation d'ouverture (38) réglable.

9. Dispositif selon la revendication 7 ou 8, dans lequel la soupape (36) est commandée en fonction de la position de la tige de piston (8).

10. Dispositif selon la revendication 9, dans lequel la commande est effectuée électro-hydrauli- quement.
